# EUROPÄISCHE PATENTSCHRIFT

(11) **EP 0 562 230 B1**
(45) Veröffentlichungstag und Bekanntmachung des Hinweises auf die Patenterteilung: **01.05.1996**
(21) Anmeldenummer: 93100853.6
(22) Anmeldetag: 21.01.1993
(51) Int. Cl.: D03D 47/34

(54) **Verfahren und Vorrichtung zur Herstellung von insbesondere knotenfreiem Gewebe auf Luftdüsenwebmaschinen**
Process and device for the manufacture of a fabric, especially a knot-free fabric on an air jet loom
Procédé et dispositif pour la fabrication d'un tissu, particulièrement un tissu sans noeuds, sur un métier à jet d'air

(30) Priorität: 25.03.1992 DE 4209686
(43) Veröffentlichungstag der Anmeldung: 29.09.1993
(73) Patentinhaber: LINDAUER DORNIER GESELLSCHAFT M.B.H, D-88131 Lindau (DE)
(72) Erfinder: Wahhoud, Adnan, Dr.-Ing., 8990 Lindau-Bodolz (DE)

(56) Entgegenhaltungen:
- EP-A- 0 292 043
- EP-A- 0 292 044
- EP-A- 0 309 013
- EP-A- 0 318 861
- EP-A- 0 421 511
- DE-A- 1 904 584

## Beschreibung

Die Erfindung betrifft ein Verfahren und eine Vorrichtung zur Herstellung von insbesondere knotenfreien, aus Kett- und Schußfäden bestehendem Gewebe auf Luftdüsenwebmaschinen, wonach textile Schußfäden von einem Fadenvorrat abgezogen und zeitlich vor dem Schußfadeneintrag auf Unzulänglichkeiten (z.B. Knoten) geprüft werden, das Ergebnis der Prüfung signalübertragend einer die Webmaschine steuernden elektronischen Steuereinheit zugeführt wird und wobei im Falle einer festgestellten Unzulänglichkeit ein Webstop ausgelöst und daraufhin automatisch ein in der elektronischen Steuerung installiertes Programm zur Behebung der Unzulänglichkeit wirksam wird.

Nach der DE-PS 19 04 584 ist ein Verfahren und eine Einrichtung zur Erzielung eines knotenfreien Gewebes bekannt. Danach wird bei dem Verfahren zur Vermeidung von Knoten im Gewebe der den Knoten aufweisende Abschnitt des Schußfadens zunächst in das Webfach eingetragen, dann die Webmaschine vor dem Schußanschlag stillgesetzt und der Schußfaden auf der Einlaufseite abgeschnitten und der eingetragene Abschnitt des Schußfadens mit dem Knoten wieder aus dem Webfach entfernt.

Das Wesen des Arbeitsverfahrens besteht darin, daß nach dem Feststellen eines Knotens zunächst der knotenbehaftete Schußfaden vollständig in das Gewebe eingetragen wird und die Webmaschine erst unmittelbar nach dem Eintragen des Schußfadens, aber bevor er angeschlagen wird, stillgesetzt und anschließend der fehlerhafte Schußfaden aus dem Gewebe herausgezogen wird. Je nach Bindung des Gewebes kann dann unmittelbar danach oder nach Rückschaltung des Bindungsrapports die Webmaschine wieder angestellt werden.

Nachteilig bei dieser Lösung ist, daß zusätzliche Vorkehrungen zur Entfernung des in das Gewebe eingetragenen, knotenbehafteten Schußfadens vorgesehen sind. Diese Vorkehrungen sind kostenerhöhend und erfordern zudem einen entsprechend hohen steuerungstechnischen Aufwand.

Aus der EP 0 292 044 ist ebenfalls ein Webverfahren und eine Vorrichtung zur Durchführung des Verfahrens bekannt, wonach auf Luftdüsenwebmaschinen von einem Fadenvorrat, bestehend aus Fadenspulen mit nicht gereinigtem Faden, also Faden mit z.B. Knoten, Verdickungen usw., die Schußfäden direkt abgezogen werden, nachfolgend der mit der Unzulänglichkeit behaftete Schußfaden mittels zusätzlicher und erhebliche Kosten verursachender Vorkehrungen entfernt und daraufhin der weiter vom Fadenvorrat abgezogene und als knotenfrei erkannte Schußfaden in das Webfach mit Hilfe einer Schußeintragsvorrichtung eingetragen wird.
Sollen Schußfäden unterschiedlicher Farben verwoben werden, wird der Aufwand an zusätzlichen Vorkehrungen zur Entfernung der ungereinigten Schußfäden besonders deutlich. Wird beispielsweise mit 8 verschiedenen Schußfaden-Farben gearbeitet, wären 16 Fadenspeicher mit entsprechenden Zusatzeinrichtungen erforderlich.
Eine derartige Lösung liegt nicht im betriebswirtschaftlichen Interesse und ist daher nicht zu vertreten.

Aufgabe der vorliegenden Erfindung ist es deshalb, ein Verfahren und eine Vorrichtung zu dessen Durchführung anzugeben, das gestattet, in Schußfäden vorhandene und erkannte Unzulänglichkeiten, z.B. Knoten, vom Einweben ohne nennenswerten gerätetechnischen und steuerungstechnischen Aufwand auszuschließen.

Erfindungsgemäß wird die Aufgabe mit den in den Ansprüchen angegebenen Merkmalen gelöst.

Die Vorteile des erfindungsgemäßen Verfahrens bestehen darin, daß absolut knotenfreie Schußfäden in das Gewebe eingebunden werden, d.h. mit Unzulänglichkeiten behaftete Schußfäden werden gar nicht an das fertige Gewebe angeschlagen.
Damit erübrigt sich das bisher übliche Entfernen von an das Gewebe angeschlagenen mit Unzulänglichkeiten behaftete Schußfäden.
Aufwendige Arbeiten zur Beseitigung von z.B. Knoten im Gewebe entfallen vollständig und schließlich kann auf entsprechende Zusatzgeräte, die zur Beseitigung der Unzulänglichkeiten erforderlich sind, vollstänig verzichtet werden.

Die erfindungsgemäße Lösung wird nachfolgend anhand des in der Zeichnung dargestellten Funktionsablaufes für den Schußfadeneintrag an einer Luftdüsenwebmaschine beschrieben.

In der Zeichnung sind nur die für den erfindungsgemäßen Verfahrensablauf und die für die erfindungsgemäße Anordnung maßgeblichen Elemente einer Luftdüsenwebmaschine schematisch dargestellt.
Die in das von den Kettfäden 1 gebildete aus Unterfach 2 und Oberfach 3 bestehende Webfach 4 einzutragenden Schußfäden 5 befinden sich in ihrer Gesamtheit auf dem Fadenvorrat 6.
Der betreffende Schußfaden 5 wird von einem Vorspulgerät 7 freigegeben und in abgemessenen Schußfadenlängen der Hauptdüse 8 zum Zwecke des Schußfadeneintrags in das Webfach 4 zugeführt. Zwischen dem Fadenvorrat 6 und dem Vorspulgerät 7 ist ein Sensor 9 eingebunden. Die von dem Schußfadenvorrat 6 abgezogenen Schußfäden 5 werden durch den Sensor 9 geführt und von diesem auf Unregelmäßigkeiten im Schußfaden hin geprüft.
Der Sensor 9 steht über eine Signalleitung 10 mit einer die Webmaschine steuernden elektronischen Steuereinheit 11 in Verbindung. Die Steuereinheit 11 beinhaltet unter anderem ein Programm lla zur Auslösung von Steuerfunktionen an der Webmaschine, um zu verhindern, daß Schußfäden 5 mit Unregelmäßigkeiten über die Hauptdüse 8 und Stafettendüsen 12 in das Webfach 4 eingetragen und vom Profilriet 13 an das fertige Gewebe 14 angeschlagen werden. Dazu gehört, daß das Programm 11a eine vom Sensor 9 signalisierte Unregelmäßigkeit der elektronischen Steuereinheit 11 mitteilt, die dann einen Webstop auslöst.
Mit 11b ist die Eingabe der zulässigen Unregelmäßigkeit im Faden angedeutet.
In Abhängigkeit von der Stellung der Hauptwelle, d.h. von der Drehwinkelposition der Webmaschinenhauptwelle zum Zeitpunkt des Webmaschinenstop erfolgt ein Zurückdrehen selbiger, um die Fachoffenstellung zu erreichen.
Ist die Fachoffenstellung herbeigeführt, wird eine solche Menge an Fadenschüssen von dem über die Steuerleitung 15 angesteuerten Vorspulgerät 7 freigegeben und gleichzeitig von der über die Steuerleitung 16 angesteuerten Hauptdüse 8 und den über die Steuerleitung 17 angesteuerten Stafettendüsen 12 durch den Eintragskanal 13a des Profilrietes 13 und damit durch das Webfach 4 geschossen, daß der Schußfaden 5 mit der Unzulänglichkeit vollständig den Webbereich verlassen hat.

Wird während der Behebung der einen Unzulänglichkeit eine weitere Unzulänglichkeit vom Sensor 9 festgestellt, erfolgt ein Abbruch des Programms 11a. Das Programm 11a wird aufgrund der weiteren Unzulänglichkeit erneut gestartet.
Die Menge an Schußfadenmaterial, die die Anzahl von Fadenschüssen repräsentiert, wird austragsseitig von einer pneumatischen Saugeinrichtung 18 erfaßt und in den Behälter 19 aufgenommen. Die von der Saugeinrichtung 18 erfaßte Menge an Schußfäden 5 ist erfindungsgemäß von einer in dem Programm 11a vorbestimmten Anzahl an Fadenschüssen oder von einer vorbestimmten Zeitdauer an Schußfolgen festgelegt. Diese Werte werden in der Regel von Hand in die Webmaschinensteuerung eingegeben. Denkbar ist eine Ermittlung dieser Werte aus innerhalb der Webmaschine wirksamen Verarbeitungsparametern mittels eines Prozeßrechners. Dies ist jedoch nicht Gegenstand der erfindungsgemäßen Lösung.
Nachdem nun z.B. die vorbestimmte Anzahl an Fadenschüssen die Saugeinrichtung 18 erreicht hat, ohne daß die Schußfäden 5 der Schußfolgen von einer eintragsseitig angeordneten Schußfadenschere 20 durchgeschnitten sind, wird mit dem zuletzt abgegebenen Fadenschuß die Schere 20 über die Steuerleitung 21 angesteuert. Die Schere 20 schneidet nun den Schußfaden 5 zwischen der eintragsseitigen Gewebekante 14a und dem freien Ende des Hauptdüsenrohres 8a. Der Schußfaden 5 des zuletzt abgegebenen Fadenschusses wird von den aus den Stafettendüsen 12 abgegebenen Luftimpulsen durch den Eintragskanal 13a des Profilrietes 13 transportiert.
Am Ausgang des Profilrietes 13 passiert das abgeschnittene Ende des Schußfadens 5 einen Schußfadenwächter 22. Dieser steht über eine Steuerleitung 23 mit der Steuereinheit il in Verbindung. Das Passieren des Schußfadenwächters 22 durch das vorgenannte Schußfadenende wird der Steuereinheit 11 über die Steuerleitung 23 mitgeteilt. Daraufhin ist der Ablauf des Programmes 11a beendet und der Webstop wird durch die Steuereinheit 11 aufgehoben.

Die elektronische Steuereinheit 11 setzt nun die Webmaschine wieder in Betrieb.

### ZEICHNUNGS-LEGENDE

- 1: Kettfaden
- 2: Unterfach
- 3: Oberfach
- 4: Webfach
- 5: Schußfaden
- 6: Fadenvorrat
- 7: Vorspulgerät
- 8: Hauptdüse
- 8a: Hauptdüsenrohr
- 9: Sensor
- 10: Signalleitung
- 11: Steuereinheit
- 11a: Programm
- 11b: Eingabe
- 12: Stafettendüse
- 13: Profilriet
- 13a: Eintragskanal
- 14: Gewebe
- 14a: Gewebekante
- 15: Steuerleitung
- 16: Steuerleitung
- 17: Steuerleitung
- 18: Saugeinrichtung
- 19: Behälter
- 20: Schußfadenschere
- 21: Steuerleitung
- 22: Schußfadenwächter
- 23: Steuerleitung

## Patentansprüche

1. Verfahren zur Herstellung von insbesondere knotenfreien, aus Kett- (1) und Schußfäden (5) bestehendem Gewebe (14) auf Luftdüsenwebmaschinen, wonach textile Schußfäden (5) von einem Fadenvorrat (6) abgezogen und einem Vorspulgerät (7) zugeführt werden und die Schußfäden (5) zeitlich vor dem Schußfadeneintrag in das Webfach (4) auf Unzulänglichkeiten (z.B. Knoten) geprüft werden, das Ergebnis der Prüfung signalübertragend einer die Webmaschine steuernden elektronischen Steuereinheit (11) zugeführt wird und wobei im Falle einer festgestellten Unzulänglichkeit ein Webstop ausgelöst wird, dadurch gekennzeichnet, daß daraufhin in an sich bekannter Weise eine Fachoffenstellung herbeigeführt wird und nachfolgend automatisch ein in der elektronischen Steuereinheit (11) installiertes Programm zur Behebung der Unzulänglichkeiten startet derart, daß eine Menge Fadenschüsse aus einem Schußfadeneintragsorgan abgegeben wird ohne daß eintragsseitig die Schußfäden (5) abgeschnitten werden, welche Fadenschüsse das Offenfach (4) der Webmaschine passieren, austragsseitig aufgefangen und abgesaugt werden, daraufhin ein Signal ausgelöst wird, welches den zuletzt abgegebenen Fadenschuß repräsentiert, und dieses Signal der elektronischen Steuereinheit die Beendigung der Beseitigung der Unzulänglichkeit mitteilt, daraufhin der Schußfaden (5) eintragsseitig vom bereitgehaltenen Schußfaden (5) abgeschnitten, nachfolgend zum bekannten bzw. normalen Programmablauf der elektronischen Steuereinheit (11) zurückgekehrt, der Webstop aufgehoben und die Webmaschine erneut in Betrieb gesetzt wird.

2. Verfahren nach Anspruch 1, **dadurch gekennzeichnet**, daß die Menge der Fadenschüsse numerisch vorbestimmt dem Programm eingegeben ist.

3. Verfahren nach Anspruch 1, **dadurch gekennzeichnet**, daß die Menge der Fadenschüsse von einer vorbestimmten Zeitdauer an Schußfolgen in dem Programm festgelegt ist.

4. Vorrichtung zur Durchführung des Verfahrens nach Anspruch 1, bestehend aus einem eintragsseitig ortsfest an oder neben der Webmaschine angeordneten Fadenvorrat (6), dessen Faden (5) einen die Länge des Schußfadens abmessenden und freigebenden Vorspulgerät (7) zugeführt ist und dem Vorspulgerät eine den Schlußfaden (5) mittels Druckluft ins Webfach (4) eintragende Hauptdüse (8) nachgeordnet ist, wobei eine elektronische Steuereinheil (11), die im Zusammenhang mit dem Schußfadeneintrag ablaufende Funktionen steuert, eintragsseitig eine Schußfadenschere (20) angeordnet ist und austragsseitig mindestens ein Schußfadenwächter (22) und eine Saugeinrichtung (18) vorhanden ist, **dadurch gekennzeichnet**, daß wenigstens zwischen dem Fadenvorrat (6) und dem Vorspulgerät (7) ein die Unzulänglichkeiten im Faden (5) erfassender Sensor (9) eingebunden ist, durch welchen der vom Fadenvorrat (6) abgezogene und dem Vorspulgerät (7) zugeführte Schußfaden (5) geführt ist und der Sensor (9) mit der ein Programm (11a) zur Behebung der Unzulänglichkeit beinhaltenden elektronischen Steuereinheit (11) in Verbindung steht.

5. Vorrichtung nach Anspruch 4, **dadurch gekennzeichnet**, daß das Ausmaß der Unzulänglichkeit zwischen dem Wert Null und einer zulässigen Größe einstellbar ist.

## Claims

1. Process for the production of cloth (14), in particular knot-free cloth, consisting of warp threads (1) ) and weft threads (5), on air jet looms, according to which process textile weft threads (5) are drawn from a thread store (6) and conducted to a prewinding device (7), and the weft threads (5) are checked, prior, in terms of time, to the introduction of the weft threads into the shed (4), for defects (e.g. knots), the result of the check is conducted as a transmitted signal to an electronic control unit (11) controlling the loom, and wherein, if a defect is found, a weaving stop is actuated, characterised in that, subsequently, in a manner known per se, an open shed position is brought about, and, subsequently, a program to rectify the defects and installed in the electronic control unit (11), starts automatically, in such a manner that a quantity of thread shots are discharged out of a weft thread input device without the weft threads (5) being cut on the input side, which thread shots pass the open shed (4) of the loom, and are collected and drawn off by suction at the output side, and, subsequently, a signal representing the thread shot which was discharged last is triggered, and this signal informs the electronic control unit that the remedying of the defect is completed, and, subsequently, the weft thread (5) is cut off, on the input side, from the weft thread (5) which is held in readiness, and, subsequently, a return to the known or normal program running of the electronic control unit (11) is performed, the weaving stop is cleared and the loom is brought back into operation.

2. Process according to claim 1, characterised in that the quantity of the thread shots is entered into the program in a numerically predetermined manner.

3. Process according to claim 1, characterised in that the quantity of thread shots of the weft processes which occur in a predetermined time span is set in the program.

4. Device for performing the process according to claim 1, comprising a thread store (6) which is located at the input side in a stationary manner on or adjacent the loom, the thread (5) of which is conducted to a prewinding device (7) which measures and makes available the length of the weft thread, and a main nozzle (8), which introduces the weft thread (5) into the shed (4) by means of pressurised air, and is disposed downstream of the prewinding device, wherein an electrical control unit (11), which controls running functions in connection with the weft thread input, is disposed on the input side of a weft thread cutter (20) and, on the output side, there is provided at least one weft thread monitor (22) and a suction device (18), characterised in that a sensor (9) for detecting defects in the thread (5) is coupled in at least between the thread store (6) and the prewinding device (7), through which sensor the weft thread (5) which has been drawn off from the thread store (6) and conducted to the prewinding device (7) is conducted, and the sensor (9) is connected to the electronic control unit (11) which contains a program (11a) for removing the defect.

5. Device according to claim 4, characterised in that the extent of the defect can be set between the value nil and a permitted size.

## Revendications

1. Procédé de fabrication, sur des métiers à tisser à jets d'air, d'un tissu (14) notamment exempt de noeuds, constitué par des fils de chaîne (1) et par des fils de trame (5), procédé selon lequel des fils textiles de trame (5) sont dévidés d'une réserve en fils (6) et sont dirigés vers un appareil (7) de bobinage préalable ; les fils de trame (5) subissent, préalablement à l'insertion desdits fils de trame dans la foule de tissage (4), un contrôle de défectuosités (par exemple des noeuds) ; le résultat du contrôle est délivré, par transmission d'un signal, à une unité de commande électronique (11) pilotant le métier à tisser ; et un arrêt du tissage est déclenché en cas de défectuosité constatée, caractérisé par le fait qu'une position d'ouverture de foule est ensuite instaurée, d'une manière connue par elle-même, après quoi un programme, stocké dans l'unité de commande électronique (11) pour éliminer les défectuosités, est amorcé automatiquement de façon telle qu'une quantité de duites soit délivrée à partir d'un organe d'insertion des fils de trame, sans que les fils de trame (5) soient sectionnés côté insertion, lesquelles duites franchissent la foule ouverte (4) du métier à tisser, sont recueillies et aspirées côté sortie, après quoi est déclenché un signal qui représente la duite délivrée en dernier lieu, lequel signal signalise, à l'unité de commande électronique, l'achèvement de l'élimination de la défectuosité, ensuite de quoi le fil de trame (5) est sectionné, côté insertion, du fil de trame (5) tenu en attente, et est consécutivement renvoyé à l'unité de commande électronique (11), en vue du déroulement respectivement connu ou normal du programme, puis l'arrêt du tissage est supprimé et le métier à tisser est remis en fonction.

2. Procédé selon la revendication 1, caractérisé par le fait que la quantité des duites est introduite dans le programme avec prédétermination numérique.

3. Procédé selon la revendication 1, caractérisé par le fait que la quantité des duites est fermement établie, dans le programme, par une durée prédéterminée de successions de trames.

4. Dispositif pour la mise en oeuvre du procédé selon la revendication 1, comprenant une réserve en fils (6) qui est implantée de manière fixe, côté insertion, sur le métier à tisser ou à côté de ce dernier, et dont le fil (5) est dirigé vers un appareil (7) de bobinage préalable, mesurant et libérant la longueur du fil de trame, dispositif dans lequel une buse principale (8), insérant le fil de trame (5) dans la foule de tissage (4) par de l'air comprimé, est installée en aval de l'appareil de bobinage préalable ; une unité de commande électronique (11) pilote les fonctions se déroulant en relation avec l'insertion des fils de trame ; une cisaille (20) à fils de trame est disposée côté insertion ; et au moins un casse-fils de trame (22) et un dispositif d'aspiration (18) sont présents côté sortie, caractérisé par l'interposition, au moins entre la réserve en fils (6) et l'appareil (7) de bobinage préalable, d'un capteur (9) qui détecte les défectuosités dans le fil (5), et par l'intermédiaire duquel est guidé le fil de trame (5) dévidé de la réserve en fils (6) et dirigé vers l'appareil (7) de bobinage préalable, et le capteur (9) est en liaison avec l'unité de commande électronique (11) renfermant un programme (11a) d'élimination de la défectuosité.

5. Dispositif selon la revendication 4, caractérisé par le fait que l'ampleur de la défectuosité est réglable entre la valeur zéro et une grandeur admissible.
